# FASCICULE DE BREVET EUROPEEN

(11) **EP 1 773 682 B1**
(45) Date de publication et mention de la délivrance du brevet: **27.01.2010**
(21) Numéro de dépôt: 05783893.0
(22) Date de dépôt: 24.06.2005
(51) Int. Cl.: B65D 77/06

(54) **ENSEMBLE BONDE ET ROBINET POUR PETITS RECIPIENTS MUNI D'AU MOINS UN MOYEN DE POSITIONNEMENT ET DE MAINTIEN.**
SPUNDLOCH UND LASCHENANORDNUNG FÜR KLEINE BEHÄLTER MIT MINDESTENS EINER POSITIONIERUNGS- UND HALTEVORRICHTUNG
BUNG HOLE AND TAB ASSEMBLY FOR SMALL CONTAINERS PROVIDED WITH AT LEAST ONE POSITIONING AND HOLDING MEANS

(30) Priorité: 02.07.2004 FR 0407384
(43) Date de publication de la demande: 18.04.2007
(73) Titulaire: Flextainer S.A., 57370 Schalbach (FR)
(72) Inventeur: ERB, René, F-57370 Phalsbourg (FR)
(74) Mandataire: Nuss, Pierre
(86) Numéro de dépôt international: PCT/FR2005/001606
(87) Numéro de publication internationale: WO 2006/013248

(56) Documents cités:
- EP-A- 0 371 307
- WO-A-81/02418
- DE-C1- 3 533 241
- GB-A- 2 088 837
- GB-A- 2 382 072
- US-A- 4 380 310
- US-A- 4 564 132

## Description

La présente invention concerne le domaine de la fabrication de petits récipients souples, en particulier pour liquides alimentaires, et les robinets de distribution équipant ces récipients, et a pour objet un ensemble bonde et robinet pour de tels récipients, muni d'au moins un moyen de positionnement et de maintien.

Actuellement, la distribution de boissons alimentaires, notamment de vins de table, de jus de fruits ou de lait stérilisé ultra-haute température à partir de petits récipients souples, tels que des outres en matière synthétique, connues sous la dénomination "bag-in-box", s'effectue généralement au moyen de robinets fixés sur la bonde de vidange de ces récipients.

Les robinets actuellement connus sur le marché et équipant les outres du type "bag-in-box" sont des articles d'obturation et de soutirage autonomes, fabriqués indépendamment du goulot. Ces articles sont pré-emmanchés ou pré-assemblés par liaison de serrage élastique sur la bonde de l'outre munie de son goulot. Le conditionneur, avant remplissage de l'outre avec le liquide, dégage l'ouverture de la bonde en désemmanchant ou en désolidarisant élastiquement le robinet de soutirage et, après remplissage, enfonce ce dernier de manière définitive dans la bonde.

Ces robinets connus, qui sont essentiellement constitués par un corps de montage dans la bonde d'un récipient, pourvu d'un emmanchement de fixation coopérant par encliquetage avec ladite bonde et par un piston de libération du liquide guidé dans ledit corps, permettent d'assurer parfaitement leur fonction de fermeture provisoire ou définitive. Un tel robinet est connu par WO 81/02418 qui décrit une bonde et un robinet correspondant au préambule de la revendication 1.

Cependant, ces robinets connus, qui sont généralement montés provisoirement partiellement dans la bonde de l'outre correspondante ou récipient, pendant le transport à vide de ces dernières et jusqu'à leur arrivée sur une machine de conditionnement, doivent obligatoirement être positionnés suivant leur orientation définitive après le remplissage des outres, en vue de leur utilisation finale.

En effet, lorsque le robinet est mis en place de manière défmitive dans la bonde, un changement de position est quasiment impossible à réaliser et son fonctionnement correct peut être totalement empêché. En outre, un mauvais positionnement initial sur une outre, avant remplissage, peut également être particulièrement préjudiciable en empêchant un fonctionnement correct, voire en empêchant totalement le fonctionnement du dispositif automatique de démontage et de montage du robinet de la ligne de conditionnement.

Par ailleurs, il est également nécessaire que l'outre soit parfaitement orientée pendant la phase de remplissage et de mise en place du robinet, d'une part, pour garantir un bon guidage et un bon maintien sur la machine de remplissage et, d'autre part, pour permettre l'indexation du robinet lors de son montage. La pose de la bonde sur l'outre doit donc être parfaitement contrôlable pour permettre l'indexation du corps de robinet.

La présente invention a pour but de pallier les inconvénients des ensembles existants de ce type en proposant un ensemble bonde et robinet pour petits récipients souples, en particulier pour liquides alimentaires, permettant d'assurer une disposition toujours correcte sur un récipient souple du type outre et un positionnement parfait du robinet.

A cet effet et conformément à invention, un ensemble bonde et robinet pour petits récipients souples est donné selon la revendication 1.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue éclatée en perspective d'un ensemble conforme à l'invention, et
la figure 2 est une vue en perspective du corps de robinet positionné et partiellement monté dans la bonde.

Les figures 1 et 2 du dessin annexé représentent un ensemble bonde et robinet pour petits récipients souples, en particulier pour liquides alimentaires, qui est essentiellement constitué par une bonde 2 équipant un récipient (non représenté) et par un robinet de distribution de liquides comportant un corps 1 de montage dans la bonde 2 et de distribution du liquide.

Conformément à l'invention, cet ensemble est muni d'au moins un moyen 3 de positionnement et de maintien de la bonde 2, sur le récipient ou outre et dans une machine de confection de récipients ou outres et/ou dans une machine de remplissage, et d'indexage du corps 1 de montage du robinet dans ladite bonde 2.

Le moyen 3 de positionnement et de maintien de la bonde 2, sur le récipient (non représenté) et dans une machine de confection de récipients ou outres et/ou dans une dans une machine de remplissage, et d'indexage du corps 1 de montage du robinet dans ladite bonde 2 consiste essentiellement en au moins un méplat prévu sur un anneau extérieur 22 de la bonde 2. Un tel anneau extérieur 22 est généralement destiné au guidage et au maintien de la bonde pendant son montage sur une outre, ainsi que pour le guidage de l'ensemble outre et bonde sur une machine de remplissage, notamment pour maintenir la bonde à distance constante d'un moyen de remplissage.

De préférence, le moyen 3 est constitué par deux méplats s'étendant parallèlement sur l'anneau extérieur 22 de la bonde 2.

Le ou les méplats, formant le moyen 3 équipant l'anneau extérieur 22, permettent d'assurer une orientation parfaitement précise de la bonde sur une outre lors de sa mise en place sur ladite outre par soudage et, ensuite, de garantir l'orientation de l'outre dans un dispositif de guidage d'une machine de remplissage. En effet, lors de la fabrication de l'outre, la bonde 2 est amenée sur la machine de fabrication avec le robinet par l'intermédiaire de rails de guidage maintenant ladite bonde, puis est déposée sur l'outre en cours de formation pour y être soudée.

Le moyen 3, formé par le ou les méplats, permet ainsi, par coopération de ces derniers avec les rails de guidage, de garantir un positionnement constant de la bonde 2 et un dépôt de cette dernière avec une orientation constante sur l'outre. Il en résulte que lors de la confection de l'outre, ainsi que lors du remplissage de l'outre celle-ci peut être parfaitement orientée pendant toute l'opération et être maintenue en position par coopération du moyen 3 avec un dispositif de butée correspondant.

En outre, du fait que le robinet peut être délivré à la machine de formation de l'outre en étant partiellement monté dans la bonde 2, comme le prévoit le brevet FR 2 773 776, afin de réduire les coûts de fabrication, le moyen 3 permet, grâce au guidage orienté de la bonde 2, de réaliser un positionnement préalable précis du corps de montage du robinet 1. Ce prépositionnement du robinet est effectué en amont du montage de la bonde 2 sur l'outre ou récipient, de sorte que le préhenseur de transfert de l'ensemble en vue du soudage de la bonde 2 peut toujours saisir et transférer ledit ensemble. Ce prépositionnement est également particulièrement intéressant pour l'opération de remplissage, par exemple au moyen d'une machine telle que décrite dans FR-A-2 848 202, le robinet pouvant alors être prélevé en toute sécurité au moyen d'un préhenseur de forme correspondante, le ou les méplats constituant le moyen 3 garantissant une présentation parfaitement alignée dudit robinet, du fait du guidage réalisé sur ledit moyen 3.

Le montage du robinet dans la bonde 2 est réalisé, de manière connue, par coopération d'un manchon l' emboîtable dans la bonde 2 et est verrouillable, en position d'emboîtement, par l'intermédiaire de saillies 5 à 7 et de gorges annulaires 8, 9 coopérantes, dans certaines positions d'emboîtement et prévues respectivement sur le manchon 1' du corps de robinet 1 et dans la bonde 2.

Selon une variante de réalisation de l'invention, l'ensemble bonde 2 et robinet peut être muni, en outre, de moyens 4 de positionnement et de maintien du corps 1 de montage du robinet dans la bonde 2 se présentant avantageusement sous forme, d'une part, d'au moins un évidement ou saillie ponctuel 11 prévu sur le manchon 1' du corps de robinet 1 et, d'autre part, d'au moins une saillie ou évidement ponctuel 21 prévu dans la bonde 2, ces évidements et saillies coopérant entre eux dans au moins une position de montage du manchon1' du robinet 1 dans la bonde 2. Ainsi, les évidements ou saillies ponctuels 11 prévus sur le manchon 1' du corps de robinet 1 peuvent coopérer, dans au moins une position de montage du corps de robinet 1 dans la bonde 2, avec les saillies ou évidements 21 prévus dans la bonde 2.

Comme le montre la figure 1 du dessin annexé, le manchon 1' du corps de robinet 1 présente avantageusement plusieurs évidements 11 disposés sur au moins une, 5, de ses saillies annulaires et la bonde 2 est pourvue d'une saillie correspondante 21 dans au moins une, 9, de ses gorges annulaires. Ainsi, lors d'un montage partiel du corps de robinet 1 dans la bonde 2, il est possible, par mise en concordance du ou des évidements 11 du manchon 1' avec la ou les saillies 21 de la bonde 2 de positionner le corps de robinet 1 angulairement par rapport à la bonde 2.

Dans le mode de réalisation représenté au dessin annexé, les évidements 11 et la ou les saillies 21 sont prévues respectivement sur la saillie 5 du manchon 1' et dans la gorge annulaire 9 de la bonde 2. Cependant, il est également envisageable de prévoir des évidements 11 et des saillies 21, respectivement sur les autres saillies annulaires 6 et 7 du manchon 1' et dans l'autre gorge annulaire 8 de la bonde 2. Il en résulte que dans toutes les positions d'enfoncement du corps de robinet 1 dans la bonde 2, ledit corps de robinet peut toujours être orienté de manière particulièrement précise et prédéterminée.

Dans le mode de réalisation représenté au dessin annexé, les évidements 11, équipant le manchon 1' du corps de robinet 1, sont prévus sur la saillie annulaire 5 s'étendant près de l'extrémité libre dudit manchon 1' et coopèrent avec au moins une saillie 21 prévue dans la gorge annulaire 9 proche de l'extrémité de la bonde 2 opposée à celle d'entrée du manchon 1', c'est-à-dire près de l'extrémité de fixation du manchon sur un récipient tel qu'une outre.

La figure 2 du dessin annexé représente le montage provisoire du corps de robinet dans la bonde 2 dans une position de coopération des moyens 4, dans laquelle le corps de robinet 2 peut être démonté de la bonde 2 par l'intermédiaire d'un moyen de préhension et d'arrachage d'une machine de remplissage.

Lors du remontage par emboîtage du manchon 1' du corps de robinet 1 dans la bonde 2, ledit manchon 1 est poussé à fond dans la bonde 2 et son verrouillage en position de service est assuré par coopération des saillies annulaires 6 et 7 de son manchon 1' avec les gorges annulaires 9 et 8 de la bonde 2.

Dans le cas d'une réalisation, dans laquelle toutes les saillies annulaires du manchon 1' sont pourvues d'évidements et toutes les gorges annulaires de la bonde sont munies de saillies correspondantes, il pourra être assuré un positionnement constant du corps de robinet 1 par rapport à la bonde 2 et au récipient équipé de cette dernière.

Dans un tel mode de réalisation, le ou les méplats formant le moyen 3 permettent, en coopération avec les moyens 4 de maintien et de positionnement du corps de robinet 1 dans la bonde 2 d'assurer un indexage précis dudit corps de robinet 1 dans ladite bonde 2. Ceci est particulièrement important lorsque le robinet est fixé provisoirement dans la bonde 2 avant remplissage de l'outre, afin de garantir une orientation précise dudit robinet par rapport au moyen de préhension de la machine de remplissage, destiné à procéder au démontage dudit robinet, lorsque l'ensemble robinet et bonde n'est pas réglé automatiquement en position par un dispositif spécial pendant son transfert dans la machine de fabrication d'outre, ce réglage étant, par exemple, fait préalablement lors d'une opération indépendante.

Dans un tel cas, le méplat formant le moyen 3 assure une orientation parfaite de la bonde et du récipient, par exemple sur une machine de remplissage, de sorte que le robinet, qui est déjà positionné dans la bonde par l'intermédiaire des moyens 4, se présente de manière parfaitement orientée par rapport à ce moyen de préhension et de démontage. Cet avantage existe bien entendu également pour le transfert de l'ensemble robinet et bonde vers l'outre ou récipient pour de l'opération de pose avant soudage de la bonde.

Grâce à l'invention, il est possible de réaliser un ensemble bonde et robinet pour petits récipients souples, en particulier pour liquides alimentaires, permettant d'assurer un de cet ensemble par rapport au récipient qui l'équipe, ainsi qu'à une machine de remplissage, ainsi qu'un positionnement et un maintien parfaitement précis et constant du robinet par rapport à la bonde.

Bien entendu, l'invention n'est pas limitée au mode de réalisation décrit et représenté au dessin annexé. Des modifications restent possibles sans sortir pour autant du domaine de protection des revendications.

## Revendications

1. Ensemble bonde et robinet pour petits récipients souples, en particulier pour liquides alimentaires, constitué par une bonde (2), pour le montage sur un récipient, pourvue d'un anneau extérieur (22), qui sert pour le guidage et le maintien de la bonde (2), et par un robinet de distribution de liquides inséré dans la bonde (2) et comportant un corps (1) de montage dudit robinet dans la bonde (2) et de distribution du liquide, **caractérisé en ce qu'**il est muni, sur la bonde (2), d'au moins un moyen (3) de positionnement et de maintien de la bonde (2) sur le récipient pendant l'assemblage et la confection de récipients ou outres et/ou dans une machine de remplissage et d'indexage du corps (1) de montage du robinet dans ladite bonde (2), ce moyen (3) consistant en au moins un méplat prévu sur l'anneau extérieur (22) de la bonde (2) et étant destiné à coopérer avec les moyens de guidage de ces machines de confection et/ou de remplissage.

2. Ensemble, suivant la revendication 1, **caractérisé en ce que** le moyen (3) est constitué par deux méplats s'étendant parallèlement sur l'anneau extérieur (22) de la bonde (2).

3. Ensemble, suivant l'une quelconque des revendications 1 et 2, **caractérisé en ce qu'**il est muni, en outre, de moyens (4) de positionnement et de maintien du corps (1) de montage du robinet dans la bonde (2) se présentant sous forme, d'une part, d'au moins un évidement ou saillie ponctuel (11) prévu sur un manchon (1') du corps de robinet (1) et, d'autre part, d'au moins une saillie ou évidement ponctuel (21) prévu dans la bonde (2), ces évidements et saillies coopérant entre eux dans au moins une position de montage du manchon (1') du robinet (1) dans la bonde (2).

4. Ensemble, suivant la revendication 3, **caractérisé en ce que** le manchon (1') du corps de robinet (1) présente plusieurs évidements (11) disposés sur au moins une saillie annulaire (5) et la bonde (2) est pourvue d'une saillie correspondante (21) dans au moins une gorge annulaire (9).

5. Ensemble, suivant l'une quelconque des revendications 3 et 4, **caractérisé en ce que** des évidements (11) et des saillies (21) sont prévus respectivement sur plusieurs saillies annulaires (6 et 7) du manchon (1') et dans plusieurs gorges annulaires (8 et 9) de la bonde (2).

## Claims

1. Bung hole and tap assembly for small flexible containers, in particular for nutritious drinks, consisting of a bung hole (2) for mounting on a container, provided with an external ring (22), which is used for guiding and supporting the bung hole (2), and a tap for dispensing liquids inserted into the bung hole (2) and comprising a body (1) for the assembly of said tap into the bung hole (2) and for dispensing liquid, **characterised in that** it is provided, on the bung hole (2), with at least one means (3) for positioning and holding the bung hole (2) on the container during the assembly and preparation of containers or the like and/or a machine for filling and indexing the body (1) for mounting the tap in said bung hole (2), said means (3) consisting of at least one flat surface provided on the external ring (22) of the bung hole (2) and designed to cooperate with the guiding means of said preparation and/or filling machines.

2. Assembly according to claim 1, **characterised in that** the means (3) consists of two flat surfaces extending in parallel on the external ring (22) of the bung hole (2).

3. Assembly according to either of claims 1 or 2, **characterised in that** it is provided, in addition, with means (4) for positioning and holding the body (1) for mounting the tap in the bung hole (2), said means being in the form, on the one hand, of at least one recess or point projection (11) provided on a shank (1') of the tap body (1), and, on the other hand, at least one projection or point recess (21) provided in the bung hole (2), wherein said recesses and projections work in mutual cooperation in at least one mounting position of the shank (1') of the tap (1) in the bung hole (2).

4. Assembly according to claim 3, **characterised in that** the shank (1') of the tap body (1) has several recesses (11) arranged on at least one annular projection (5), and the bung hole (2) is provided with the corresponding projection (21) in at least one annular groove (9).

5. Assembly according to either of claims 3 or 4, **characterised in that** the recesses (11) and projections (21) are provided respectively on several annular projections (6 and 7) of the shank (1') and in several annular grooves (8 and 9) of the bung hole (2), respectively.

## Patentansprüche

1. Spundloch- und Verschlussanordnung für kleine flexible Behälter, insbesondere für flüssige Lebensmittel, gebildet durch ein Spundloch (2) zum Anbringen an einem Behälter, das mit einem äußeren Ring (22) versehen ist, der zur Führung und zum Halten des Spundlochs (2) dient, und einen Verschluss zur Ausgabe von Flüssigkeiten, der in das Spundloch (2) eingesetzt ist und einen Körper (1) zum Anbringen des Verschlusses im Spundloch (2) und zum Ausgeben von Flüssigkeit umfasst, **dadurch gekennzeichnet, dass** sie am Spundloch (2) mit mindestens einem Mittel (3) zur Positionierung und zum Halten des Spundlochs (2) am Behälter beim Zusammensetzen und der Fertigung von Behältern oder Schläuchen und/oder in einer Befüllungsmaschine und zum Ausrichten des Körpers (1) zum Anbringen des Verschlusses in dem Spundloch (2) ausgerüstet ist, wobei das Mittel (3) aus mindestens einer Abflachung gebildet ist, die am äußeren Ring (22) des Spundlochs (2) vorgesehen und dazu bestimmt ist, mit den Führungsmitteln dieser Fertigungs- und/oder Befüllungsmaschinen zu kooperieren.

2. Anordnung nach Anspruch 1, **dadurch gekennzeichnet, dass** das Mittel (3) aus zwei Abflachungen gebildet ist, die sich über den äußeren Ring (22) des Spundlochs (2) parallel erstrecken.

3. Anordnung nach einem der Ansprüche 1 und 2, **dadurch gekennzeichnet, dass** sie weiter mit Mitteln (4) zur Positionierung und zum Halten des Körpers (1) zum Anbringen des Verschlusses in dem Spundloch (2) ausgerüstet ist, die in Form mindestens einer am Stutzen (1') des Verschlusskörpers (1) vorgesehenen punktuellen Ausnehmung oder eines Vorsprungs (11) einerseits und mindestens eines im Spundloch (2) vorgesehenen punktuellen Vorsprungs oder einer Ausnehmung (21) andererseits vorliegen, wobei diese Ausnehmungen und Vorsprünge in mindestens einer Position beim Anbringen des Stutzens (1') des Verschlusses (1) im Spundloch (2) miteinander kooperieren.

4. Anordnung nach Anspruch 3, **dadurch gekennzeichnet, dass** der Stutzen (1') des Verschlusses (1) mehrere Ausnehmungen (11) aufweist, die über mindestens einem ringförmigen Vorsprung (5) angeordnet sind, und das Spundloch (2) mit einem zugehörigen Vorsprung (21) in mindestens einer ringförmigen Hohlkehle (9) versehen ist.

5. Anordnung nach einem der Ansprüche 3 und 4, **dadurch gekennzeichnet, dass** die Ausnehmungen (11) und die Vorsprünge (21) jeweils auf mehreren ringsförmigen Vorsprüngen (6 und 7) des Stutzens (1') und in mehreren ringförmigen Hohlkehlen (8 und 9) des Spundlochs (2) vorgesehen sind.
